# FASCICULE DE BREVET EUROPEEN

(11) **EP 0 221 121 B1**
(45) Date de publication et mention de la délivrance du brevet: **19.07.1989**
(21) Numéro de dépôt: 86902839.9
(22) Date de dépôt: 30.04.1986
(51) Int. Cl.: D05B 11/00, A41D 31/00

(54) **PRODUIT TEXTILE PRESENTANT DES BANDES DEFORMEES OBLIQUEMENT, SON PROCEDE D'OBTENTION ET INSTALLATION POUR LA MISE EN OEUVRE DE CE PROCEDE**
STEPPDECKEN MIT SPARRENARTIG GEGENEINANDER LIEGENDEN STREIFEN
TEXTILE PRODUCT PRESENTING OBLIQUELY DEFORMED BANDS, OBTENTION METHOD AND INSTALLATION FOR IMPLEMENTING SAID METHOD

(30) Priorité: 30.04.1985 FR 8506881
(43) Date de publication de la demande: 13.05.1987
(73) Titulaire: INSTITUT TEXTILE DE FRANCE, 92105 Boulogne-Billancourt Cédex (FR)
(72) Inventeur: MAUCHAMP, Marie-Claude, F-69004 Lyon (FR)
(74) Mandataire: Descourtieux, Philippe
(86) Numéro de dépôt international: FR8600148
(87) Numéro de publication internationale: WO8606422

(56) Documents cités:
- DE-C- 3 304 343
- FR-A- 1 471 398
- FR-A- 2 145 244
- FR-A- 2 344 239

## Description

La présente invention concerne un produit textile présentant des bandes déformées obliquement, son procédé d'obtention et l'installation pour la mise en oeuvre de ce procédé.

On connaît depuis longtemps des produits textiles présentant des effets de surface tridimensionnels. Il s'agit dans de nombreux cas de complexes constitués de plusieurs nappes assemblées entre elles par des points ou des lignes de solidarisation ; c'est ainsi que, dans les complexes textiles connus sous la dénomination générale de matelassés, une nappe décorative mince est liée à une nappe plus épaisse, qui peut être une matière cellulaire ou un feutre non-tissé, par des piqûres selon un tracé rectiligne, en ligne brisée ou ondulée. Le liage de la nappe décorative mince à la nappe plus épaisse communique par lui-même au complexe obtenu un effet de relief.

On s'est déjà efforcé de communiquer à ces complexes textiles des effets spéciaux ajoutant au relief obtenu lors du piquage. C'est ainsi que le FR-A-1 524 215 décrit un tissu matelassé constitué de l'association d'un tissu léger quelconque et d'un support susceptible de se rétracter par rapport à ce tissu sous l'effet de la chaleur ou d'un quelconque traitement physique. Un effet de cloquage entre les piqûres est communiqué au complexe quand, une fois assemblé, on le soumet au traitement susceptible de provoquer la rétraction du support.

Des effets du même type sont décrits dans le FR-A-1 471 398 selon lequel on réalise des tissus capitonnés doublés par solidarisation d'un tissu élastique maintenu sous tension et d'un capitonnage maintenu sans tension.

Il faut toutefois noter que jusqu'à présent les effets spéciaux obtenus par ces techniques d'assemblage restent les mêmes entre les différentes lignes d'assemblage, ce qui communique une certaine uniformité à l'effet décoratif obtenu.

L'invention s'est donné pour but de fournir un produit textile d'aspect nouveau et susceptible de trouver de nombreuses applications dans les domaines où la diversification de l'aspect esthétique obtenu joue un rôle important, et notamment dans le domaine de l'habillement et de l'ameublement.

C'est ainsi que l'invention a tout d'abord pour objet un produit textile constitué d'au moins une nappe de matière facilement déformable présentant des bandes délimitées par des lignes sensiblement parallèles et qui est caractérisé en ce que chaque bande de la nappe facilement déformable présente une déformation oblique par rapport auxdites lignes de délimitation et en ce que les déformations obliques sont alternativement opposées.

Selon un mode de réalisation de l'invention, le produit textile est un complexe constitué de l'assemblage d'au moins deux nappes et les lignes sensiblement parallèles délimitant les bandes sur la nappe de matière facilement déformable constituent également les lignes de solidarisation de l'assemblage des nappes.

Selon un autre mode de réalisation de l'invention, le complexe est constitué par l'assemblage d'une nappe relativement épaisse prise en sandwich entre deux nappes de matière facilement déformable.

La nappe de matière facilement déformable est avantageusement choisie parmi les nappes minces telles que les tissus, les tricots, les voiles de non-tissés et les nappes plastiques et l'autre nappe est choisie parmi les matières souples peu déformables, d'épaisseur supérieure à celle de la nappe déformable, telles que les mousses plastiques et les non-tissés épais.

Le procédé d'obtention du produit selon l'invention consiste à réaliser une déformation oblique sur une bande de matière déformable comprise entre deux lignes par application sur ces deux lignes de forces ayant une direction parallèle à la direction générale de chacune desdites lignes, mais de sens opposé, de façon à créer sur cette bande un couple de torsion.

La permanence de la déformation oblique ainsi réalisée est obtenue par tous moyens de fixation appropriés, tels que la thermofixation dans le cas d'un tissu de polyester, ou la solidarisation de la matière déformée sur le second composant non déformé dans le cas d'un complexe.

Les couples de torsion créés sur deux bandes adjacentes sont avantageusement de sens opposé.

Selon un mode de réalisation de l'invention, l'intensité du couple est variable selon les bandes, ce qui permet de communiquer à la bande une déformation plus ou moins forte.

Les lignes d'application des forces correspondent avantageusement aux lignes de solidarisation de la nappe de matière déformable avec une nappe plus épaisse.

Selon un mode de réalisation de l'invention, les lignes de solidarisation sont avantageusement rectilignes.

Selon un autre mode de réalisation, les lignes de solidarisation, non rectilignes, sont de direction générale rectiligne.

La solidarisation des nappes est assurée, de façon connue, par couture, collage ou par thermosoudage et notamment par application de haute fréquence.

L'invention sera mieux comprise d'ailleurs et ses avantages ressortiront bien de la description qui suit en référence au dessin schématique annexé dans lequel :
- Figure 1 est une vue en plan, avec arrachage partiel, du produit textile selon l'invention ;
- Figure 2 est un schéma explicatif du procédé d'obtention du produit textile ;
- Figure 3 est une vue schématique en perspective d'une installation pour la mise en oeuvre du procédé selon l'invention dans le cas où les forces de déformation sont appliquées dans le sens de la largeur de la nappe déformable ;
- Figures 4 à 8 explicitent les différentes étapes du fonctionnement de l'installation représentée à la figure 3 ;
- Figure 9 est une vue de dessus d'une installation pour la mise en oeuvre du procédé selon l'invention dans le cas où les forces de déformation sont appliquées dans le sens de la longueur de la nappe déformable.

Sur les figures (2) désigne, de façon générale, le produit selon l'invention, (3) la nappe de matière facilement déformable, (4) les lignes séparant les bandes et (5) lesdites bandes.

Le produit textile (2) est constitué d'au moins une nappe (3) de matière facilement déformable présentant des bandes (5) délimitées par des lignes sensiblement parallèles (4).

Selon l'invention, chaque bande (5) présente, par rapport aux lignes de délimitation (4), une déformation oblique et les déformations obliques situées de part et d'autre d'une même ligne (4) sont de sens opposé. Ces déformations obliques peuvent également être exercées dans le même sens sur une ou plusieurs bandes ; la déformation oblique en sens opposé se retrouvera alors sur le même nombre de bandes voisines.

Sur le mode de réalisation représenté à la figure 1, le produit textile (2) selon l'invention est constitué de l'assemblage de deux nappes (3) et (6) et les lignes de délimitation (4) délimitant les bandes déformées obliquement (5) sur la nappe de matière facilement déformable (3) constituent également les lignes de solidarisation de l'assemblage des nappes (3) et (6).

Cette solidarisation peut être effectuée, de façon connue en soi, par piqûre. Elle peut être également effectuée par tout autre procédé connu tel que le thermosoudage et par application de haute fréquence.

La nappe (3) de matière facilement déformable peut être choisie parmi les tissus, les tricots, les voiles minces de non-tissé ou les nappes plastiques.

La nappe (6) présente une épaisseur supérieure à celle de la nappe (3) et est avantageusement choisie parmi les matières peu déformables telles que les feutres, les mousses plastiques ou tout autre produit similaire.

Il est également possible, sans sortir du cadre de l'invention, de prendre la nappe (6) de matière épaisse et peu déformable en sandwich entre deux nappes de matière plus légère, dont l'une au moins est facilement déformable et présente les bandes déformées obliquement (5).

Le procédé d'obtention du produit textile (2) selon l'invention est représenté de façon très schématique à la figure 2.

Selon ce procédé, la déformation oblique est réalisée par application sur une bande (5) de matière déformable comprise entre deux lignes adjacentes (4a, 4b), de forces F₁, F₂ ayant une direction parallèle à la direction générale de chacune de ces lignes, mais de sens opposé, de façon à créer sur ladite bande (5) un couple de torsion.

Les couples de torsion exercés sur deux bandes adjacentes sont de sens opposé comme on le voit nettement sur la figure 2 pour les bandes (5a), (5b), (5c).

Dans le cas où les forces F₁ et F'₁ exercées sur les lignes (4a) et (4c) d'une part et F₂ et F'₂ exercées sur les lignes (4b) et (4d) d'autre part sont les mêmes, la déformation oblique et de sens opposé exercée sur les bandes adjacentes (5a), (5b), (5c) sera essentiellement la même.

Si, par contre, on fait varier l'intensité des forces F₁ et F'₁ exercées sur les lignes (4a) et (4c) d'une part et F₂ et F'₂ exercées sur les lignes (4b) et (4d) d'autre part, la déformation oblique exercée sur les bandes (5a), (5b), (5c) sera plus ou moins forte : on peut ainsi accentuer l'originalité de l'aspect du motif obtenu.

Sur le mode de réalisation représenté au dessin, les lignes (4) sur lesquelles sont appliquées les forces de direction opposée constituent également les lignes de solidarisation de l'assemblage de la nappe de matière déformable (3) et de la nappe plus épaisse (6). Cette opération de solidarisation, effectuée par tout moyen connu en soi, tel que couture, thermosoudage, est effectuée, de préférence, immédiatement après l'opération de déformation oblique. Les deux opérations de déformation oblique et de solidarisation peuvent aussi être réalisées simultanément.

Enfin, sur le mode de réalisation représenté au dessin, les lignes de solidarisation (4) sont rectilignes ; dans le cadre de l'invention, ces lignes peuvent également ne pas être rectilignes mais elles doivent conserver une direction générale rectiligne.

L'installation représentée à la figure 3 est prévue pour fabriquer un produit selon l'invention par application des forces de déformation dans le sens de la largeur de la nappe déformable (3), dans laquelle est réalisé le produit (2), la fixation de la déformation oblique étant obtenue par couture de la nappe déformée sur une deuxième nappe (6) non déformée.

La nappe de matière facilement déformable (3) et la nappe complémentaire (6) se présentent sous forme de pièces enroulées sur des mandrins respectivement (7) et (8).

L'installation comprend de façon classique des moyens de déroulement et d'enroulement des nappes (3) et (6) et du produit fini (2), des moyens de solidarisation et des moyens d'application des forces de déformation.

Les moyens de déroulement et d'enroulement sont constitués par des mandrins (7), (8) et (9) montés sur des axes rotatifs. La rotation de ces trois axes est synchronisée.

Les moyens de solidarisation sont constitués d'une machine à coudre (10) équipée d'un dispositif de déplacement transversal sur toute la largeur de la nappe (3). (non représenté sur le dessin).

Les moyens d'application des forces de déformation comprennent, d'une part, un dispositif de blocage de la première ligne, consistant en un plateau fixe (11) placé sous la nappe (6) et en une barre (12) mobile verticalement, placée au-dessus de la nappe (2) en aval de la machine à coudre (10) dans le sens de la flèche S qui illustre la direction d'avancement du produit (2). Ils comprennent, d'autre part, un dispositif (13) de déplacement transversal de la nappe (3).

Dans le mode de réalisation représenté à la figure 3, ce dispositif (13) est un vérin, dont le bras coïncide avec l'axe de rotation sur lequel est monté le mandrin (7), et dont la course correspond aux déplacements extrêmes que l'on souhaite donner à la nappe (3).

L'installation représentée à la figure 3 fonctionne de façon discontinue selon un cycle d'étapes répétitives illustrées aux figures 4 à 8.

Dans l'étape illustrée à la figure 4, une opération de solidarisation vient de s'achever ; la machine à coudre (10) est en bout de course latéralement d'un côté du produit (2) : la nappe (3) est décalée obliquement par rapport à la nappe complémentaire (6), soit vers la droite par rapport au sens de la flèche S. Dans cette première étape de fabrication, le dispositif (13) de déplacement entraîne la nappe (3) à se déplacer dans le sens de la flèche G, jusqu'à ce que ladite nappe (3) se superpose à l'autre nappe (6).

Dans la deuxième étape (figure 5), les deux nappes (3) et (6) et le produit (2) avancent de la même longueur L grâce à la rotation synchronisée des axes supportant les mandrins (7), (8) et (9), la longueur L correspondant à la distance entre deux lignes de solidarisation et, dans ce cas, à la largeur d'une bande présentant une déformation oblique.

Dans la troisième étape (figure 6), la barre de blocage (12) descend et s'applique sur le produit (2) au niveau de la ligne (14) de couture qui a été réalisée dans le cycle précédent.

Dans la quatrième étape (figure 7), le dispositif (13) entraîne la nappe (3) à se déplacer transversalement dans le sens de la flèche G.

Enfin, dans la cinquième étape (figure 8), la machine à coudre (10) traverse transversalement la pièce (2) et effectue la solidarisation par couture des nappes (3) et (6) le long d'une ligne (15) éloignée de la précédente (14) de la longueur L.

La succession des cinq étapes constitue un cycle élémentaire de la fabrication du produit (2), correspondant à la réalisation de la déformation oblique dans une bande donnée comprise entre deux lignes parallèles. Si l'on désire obtenir un produit (2) dont l'aspect est régulier, du type chevron illustré à la figure 1, il suffit de répéter exactement les cycles élémentaires précités en respectant le même réglage quant à la longueur L et aux déplacements transversaux du dispositif (13), mais en altemant le sens de la flèche G d'un cycle à l'autre.

L'aspect du produit (2) peut, bien entendu, être modifié à volonté par modification des réglages de la longueur L et des déplacements transversaux du dispositif (13).

L'installation représentée à la figure 9 est prévue pour fabriquer un produit (2) par application des forces de déformation dans le sens de la longueur de la nappe déformable dans laquelle on réalise le produit. Elle est particulièrement adaptée aux produits (2) sous forme de complexe dans lesquels la nappe complémentaire (6) est un matériau extensible.

Les moyens de déroulement et d'enroulement sont essentiellement du même type que ceux décrits dans l'installation précédente. Toutefois, l'axe de rotation supportant le mandrin (7) autour duquel est enroulée la nappe déformable (3) n'est pas mobile transversalement.

L'installation comporte un système (16) élargisseur de la nappe extensible (6) équipé de picots de guidage ou de pinces saisissant les lisières de la nappe (6). La largeur au repos de la nappe (6) étant inférieure à celle de la nappe (3), le système élargisseur (16) porte en extension transversale la nappe (6) depuis le mandrin (8) jusqu'à un premier ensemble de solidarisation (17) où les deux nappes (3) et (6) ont la même largeur.

Dans le cas où la nappe extensible (6) est une nappe de fibres, le système élargisseur (16) peut avantageusement comporter plusieurs chaînes de picots dont les chemins divergent vers les têtes de couture (18) du premier ensemble de solidarisation (17).

L'installation représentée à la figure 9 comporte deux ensembles de solidarisation (17) et (19).

Le premier ensemble (17) dispose d'un nombre n de têtes de couture, tel que : N = 2 n - 1, N étant le nombre total de lignes de solidarisation souhaité sur la largeur du produit (2) et étant obligatoirement un nombre impair.

Le second ensemble de solidarisation (19) dispose d'un nombre n' de têtes de couture (23), tel que : N = 2 n' + 1.

Devant l'ensemble de solidarisation (19) est disposé un moyen (20) d'application des forces de déformation, s'exerçant en repoussant, la nappe (3) vers l'amont, selon une ligne située entre deux lignes (21) et (22) adjacentes de couture.

Le moyen (20) comporte autant d'organes actifs (24) qu'il y a de têtes de couture (23), chacun de ces organes étant placé devant une tête de couture (23).

Il est prévu entre les deux ensembles de solidarisation (17) et (19) un système de contrôle en largeur du complexe sortant du premier ensemble (17) jusqu'à l'entrée dans le second (19) ou la nappe extensible aura retrouvé sa largeur normale au repos.

Dans l'installation représentée à la figure 9, la nappe (6) maintenue en extension par le système élargisseur (16), et la nappe déformable (3) sont réunies par couture à raison de n lignes de coutures parallèles lors de leur passage dans l'ensemble (17). A la sortie de cet ensemble (17) et jusqu'à l'introduction dans l'ensemble suivant (19), la nappe extensible (6) reprend sa largeur au repos et entraîne dans ce retrait la nappe déformable (3) qui lui est liée selon les lignes de couture. Ainsi à l'introduction de l'ensemble (19), la nappe (3) comporte dans l'espace s'étendant entre deux lignes (21) et (22) de couture un excès de matière par rapport à la nappe (6). C'est cet excès de matière que l'organe actif (24) va repousser vers l'amont le long de la nappe (6), créant ainsi la déformation oblique selon l'invention, avant le passage sous la tête de couture (23), qui fixe ladite déformation selon les lignes de couture (25).

Dans le cas où la nappe complémentaire (6) n'est pas réalisée en un matériau extensible, on remplace, dans l'installation représentée à la figure 9, le système élargisseur (16) par un système de guidage déformant, destiné à donner à la nappe (3) une forme non plate lors de son passage entre les têtes de couture (18) du premier ensemble de solidarisation (17).

Ce système de guidage est composé, par exemple, d'un jeu de roulettes de diamètres différents (non représentées) entre lesquelles passe la nappe (3) ; on communique ainsi à celle-ci sur toute sa largeur une forme ondulée, la couture étant réalisée sur la partie basse de l'ondulation, en contact avec la nappe complémentaire (6).

Dans les exemples de réalisation décrits ci- avant, la fixation de la déformation oblique du produit (2) est effectuée par l'intermédiaire de la : solidarisation de la nappe déformable (3) sur une autre nappe (6).

Il est bien évident que ces exemples ne limitent pas la portée de l'invention ; en particulier, la fixation de la déformation oblique du produit (2) réalisé à partir d'une seule nappe pourra être obtenue, par exemple, dans le cas d'un tissu de polyester, par une opération de thermofixation destinée à rendre permanente la déformation obtenue selon le procédé de l'invention. Ceci peut être réalisé sur l'installation illustrée à la figure 3 en remplaçant la machine à coudre par une plaque chauffante s'appliquant sur la longueur L de tissu correspondant à une bande donnée.

## Revendications

1. Produit textile constitué d'au moins une nappe continue de matière facilement déformable présentant des bandes délimitées par des lignes sensiblement parallèles, caractérisé en ce que chaque bande (5) de la nappe facilement déformable (3) présente une déformation oblique par rapport auxdites lignes de délimitation (4) et en ce qu'au moins une partie de ces déformations obliques sont alternativement opposées.

2. Produit textile selon la revendication 1, caractérisé en ce qu'il est un complexe constitué de l'assemblage d'au moins deux nappes (3, 6), et en ce que les lignes sensiblement parallèles (4) délimitant les bandes (5) sur la nappe de matière facilement déformable (3) constituent également les lignes de solidarisation de l'assemblage des nappes.

3. Produit textile selon les revendications 1 et 2, caractérisé en ce que le complexe est constitué par l'assemblage d'une nappe relativement épaisse prise en sandwich entre deux nappes de matière facilement déformable.

4. Produit textile selon les revendications 2 et 3, caractérisé en ce que la nappe de matière facilement déformable (3) est choisie parmi les nappes minces telles que les tissus, les tricots, les voiles de non-tissés et les nappes plastiques, et en ce que l'autre nappe (6) est choisie parmi les matières souples peu déformables, d'épaisseur supérieure à celle de la nappe déformable, telles que les mousses plastiques et les non-tissés épais.

5. Procédé d'obtention du produit selon l'une quelconque des revendications 1 à 4, caractérisé en ce qu'il consiste à réaliser une déformation oblique sur une bande d'une nappe continue de matière déformable comprise entre deux lignes (4a, 4b) par application sur ces deux lignes de forces (F₁, F₂) ayant une direction parallèle à la direction générale de chacune desdites lignes, mais de sens opposé, de façon à créer sur cette bande un couple de torsion.

6. Procédé selon la revendication 5, caractérisé en ce que les couples de torsion créés sur deux bandes adjacentes (5a, 5b) sont de sens opposé.

7. Procédé selon les revendications 5 et 6, caractérisé en ce que l'intensité du couple est variable selon les bandes ce qui permet de communiquer à la bande une déformation plus ou moins forte.

8. Procédé selon l'une quelconque des revendications 5 à 7, caractérisé en ce que les lignes d'application des forces correspondent aux-lignes de solidarisation de la nappe de matière déformable avec une nappe plus épaisse.

9. Procédé selon l'une quelconque des revendications 5 à 8, caractérisé en ce que l'opération de solidarisation des nappes est effectuée immédiatement après la réalisation de la déformation oblique.

10. Procédé selon l'une quelconque des revendications 5 à 9, caractérisé en ce que les lignes de solidarisation sont rectilignes.

11. Procédé selon l'une quelconque des revendications 5 à 9, caractérisé en ce que les lignes de solidarisation non rectilignes sont de direction générale rectiligne.

12. Installation pour la mise en oeuvre du procédé selon l'une quelconque des revendications 5 à 11, caractérisée en ce qu'elle comporte des moyens de déroulement et d'enroulement d'au moins une nappe de matière, des moyens d'application de forces de déformation et des moyens de fixation de la déformation oblique.

13. Installation selon la revendication 12, caractérisée en ce que les moyens de déroulement et d'enroulement sont des mandrins (7, 8, 9) montés sur des axes rotatifs et en ce que les moyens d'application des forces de déformation comportent un élément fixe (11) coopérant avec une barre (12) mobile verticalement et associé à un dispositif (13) de déplacement transversal de la nappe (3).

14. Installation selon la revendication 12, caractérisée en ce que les moyens de déroulement et d'enroulement sont des mandrins (7, 8, 9) montés sur des axes rotatifs, et en ce que les moyens (20) d'application des forces de déformation sont constitués d'un ensemble d'organes actifs (24) repoussant vers l'amont la nappe (3) et disposés devant des moyens de fixation de la déformation oblique (23).

15. Installation selon les revendications 13 et 14, caractérisée en ce que les moyens de fixation de la déformation oblique sont constitués d'éléments chauffants.

16. Installation selon les revendications 13 et 14, caractérisée en ce que les moyens de fixation de la déformation oblique sont constitués de dispositifs assurant simultanément la solidarisation par couture de la nappe de matière facilement déformable (3) à une autre nappe (6).

## Claims

1. Textile product formed by at least one continuous layer of readily deformable material having strips bounded by substantially parallel lines, characterized in that each strip (5) of the readily deformable layer (3) has an oblique deformation with the respect to the boundary lines (4) and in that at least some of these oblique deformations are opposed in an alternating manner.

2. Textile product as claimed in claim 1, characterized in that it is a composite formed by the assembly of at least two layers (3, 6) and in that the substantially parallel lines (4) bounding the strips (5) on the layer (3) of readily deformable material also form the lines joining the layer assembly.

3. Textile product as claimed in claims 1 and 2, characterized in that the composite is formed by the assembly of a relatively thick layer sandwiched between two layers of readily deformable material.

4. Textile product as claimed in claims 2 and 3, characterized in that the layer (3) of readily deformable material is selected from thin layers such as fabrics, knitted fabrics, nonwoven webs and plastic sheets and in that the other layer (6) is selected from flexible materials which are difficult to deform and thicker than the deformable layer such as plastic foams and thick nonwovens.

5. Method of obtaining the product as claimed in any one of claims 1 to 4, characterized in that it consists in providing an oblique deformation on a strip of a continuous layer of deformable material comprised between two lines (4a, 4b) by applying to these two lines forces (F1, F2) having a direction parallel to the general direction of each of these lines, but of opposite direction, so as to create a torsional couple on this strip.

6. Method as claimed in claim 5, characterized in that the torsional couples created on two adjacent strips (5a, 5b) are of opposite direction.

7. Method as claimed in claims 5 and 6, characterized in that the intensity of the couple can be varied for different strips allowing the strip to be provided with a lighter or heavier deformation.

8. Method as claimed in any one of claims 5 to 7, characterized in that the lines of application of the forces correspond to the lines joining the layer of deformable material to a thicker layer.

9. Method as claimed in any one of claims 5 to 8, characterized in that the joining operation for the layers is carried out immediately after the provision of the oblique deformation.

10. Method as claimed in any one of claims 5 to 9, characterized in that the joining lines are rectilinear.

11. Method as claimed in any one of claims 5 to 9, characterized in that the non-rectilinear joining lines are of a general rectilinear direction.

12. Plant for the implementation of the method as claimed in any one of claims 5 to 11, characterized in that it comprises means for winding and unwinding at least one sheet of material, means for applying forces of deformation and means for fixing the oblique deformation.

13. Plant as claimed in claim 12, characterized in that the means for winding and unwinding are tubes (7, 8, 9) mounted on rotary shafts and in that the means for applying the forces of deformation comprise a fixed member (11) cooperating with a vertically movable bar (12) associated with a device (13) for the transverse displacement of the layer (3).

14. Plant as claimed in claim 12, characterized in that the means for winding and unwinding are tubes (7, 8, 9) mounted on rotary shafts and in that the means (20) for applying the forces of deformation are formed by an assembly of operative components (24) forcing the layer (3) back upstream and disposed in front of the means for fixing the oblique deformation (23).

15. Plant as claimed in claims 13 and 14, characterized in that the means for fixing the oblique deformation are formed by heating elements.

16. Plant as claimed in claims 13 and 14, characterized in that the means for fixing the oblique deformation are formed by devices simultaneously joining the layer of readily deformable material (3) to another layer (6) by sewing.

## Patentansprüche

1. Textilprodukt aus mindestens einer kontinuierlichen Decke aus einem leicht verformbaren Material mit durch im wesentlichen parallele Linien abgegrenzten Streifen, dadurch gekennzeichnet, daß jeder Streifen (5) der leicht verformbaren Decke (3) eine schräge Verformung in bezug auf die Abgrenzungslinien (4) aufweist und daß zumindest ein Teil dieser schrägen Verformungen sich abwechselnd gegenüberliegt

2. Textilprodukt nach Anspruch 1, dadurch gekennzeichnet, daß es ein komplexes Gebilde aus mindestens zwei Decken (3, 6) ist und die im wesentlichen parallelen, die Streifen (5) begrenzenden Linien (4) auf der Decke (3) aus leicht verformbarem Material auch die Verbindungslinien des Deckengebildes darstellen.

3. Textilprodukt nach Anspruch 1 oder 2, dadurch gekennzeichnet, daß das komplexe Gebilde durch Zusammenfügen einer relativ dicken Decke zwischen zwei Decken aus leicht verformbarem Material entsteht.

4. Textilprodukt nach Anspruch 2 oder 3, dadurch gekennzeichnet, daß die Decke aus leicht verformbarem Material (3) unter dünnen Decken, wie Stoffen, Trikots, nicht gewebten Vliesen und Kunststoffdecken, und die andere Decke (6) unter flexiblem, wenig verformbarem Material mit einer Dicke über der der verformbaren Decke, wie Kunststoffschaumstoffen und dicken nicht gewebten Stoffen, ausgewählt wird.

5. Verfahren zur Herstellung des Produkts nach einem der Ansprüche 1 bis 4, gekennzeichnet durch Anbringen einer schrägen Verformung auf einem Streifen zwischen zwei Linien (4a, 4b) einer kontinuierlichen Decke aus verformbarem Material durch Anlegen an diese beiden Linien von Kräften (Fᵢ, F₂) mit einer zur Gesamtrichtung jeder der Linien parallelen, jedoch entgegengesetzten Richtung, so daß auf diesem Streifen ein Drillmoment entsteht.

6. Verfahren nach Anspruch 5, dadurch gekennzeichnet, daß die auf zwei benachbarten Streifen (5a, 5b) gebildeten Drillmomente entgegengesetzt sind.

7. Verfahren nach Anspruch 5 oder 6, dadurch gekennzeichnet, daß die Intensität des Moments je nach Streifen verändert werden kann, so daß der Streifen mehr oder weniger stark verformt werden kann.

8. Verfahren nach einem der Ansprüche 5 bis 7, dadurch gekennzeichnet, daß die Kraftanlegelinien den Verbindungslinien der Decke aus verformbarem Material mit einer dickeren Decke entsprechen.

9. Verfahren nach einem der Ansprüche 5 bis 8, dadurch gekennzeichnet, daß die Verbindung der Decken unmittelbar nach dem Anbringen der schrägen Verformung durchgeführt wird.

10. Verfahren nach einem der Ansprüche 5 bis 9, dadurch gekennzeichnet, daß die Verbindungslinien gerade sind.

11. Verfahren nach einem der Ansprüche 5 bis 9, dadurch gekennzeichnet, daß die nichtgeraden Verbindungslinien eine allgemeine geradlinige Richtung haben.

12. Vorrichtung zur Durchführung des Verfahrens nach einem der Ansprüche 5 bis 11, gekennzeichnet durch Vorrichtungen zum Abwickeln und Aufwickeln mindestens einer Decke, Vorrichtungen zum Anlegen von Verformungskräften und Vorrichtungen zum Fixieren der schrägen Verformung.

13. Vorrichtung nach Anspruch 12, dadurch gekennzeichnet, daß die Abwickel- und Aufwickelvorrichtungen auf Drehachsen angebrachte Wickeldome (7, 8, 9) sind, die Vorrichtungen zum Anlegen von Verformungskräften ein fixes Element (11) umfassen, das mit einem senkrecht beweglichen Stab (12) zusammenwirkt und mit einer Vorrichtung (13) zum seitlichen Fortbewegen der Decke (3) verbunden ist.

14. Vorrichtung nach Anspruch 12, dadurch gekennzeichnet, daß die Abwickel- und Aufwickelvorrichtungen auf Drehachsen angebrachte Wickeldome (7, 8, 9) sind und die Vorrichtungen (20) zum Anlegen der Verformungskräfte aus einem Satz aktiver Teile (24) besteht, die die Decke (3) fortbewegen und vor Vorrichtungen zum Fixieren der schrägen Verformung (23) angebracht sind.

15. Vorrichtung nach Anspruch 13 oder 14, dadurch gekennzeichnet, daß die Vorrichtung zum Fixieren der schrägen Verformung aus Heizelementen besteht.

16. Vorrichtung nach Anspruch 13 oder 14, dadurch gekennzeichnet, daß die Vorrichtung zum Fixieren der schrägen Verformung aus Vorrichtungen besteht, die gleichzeitig die Decke aus leicht verformbarem Material (3) mit einer anderen Decke (6) durch Nähen verbinden.
